# EUROPÄISCHE PATENTSCHRIFT

(11) **EP 0 722 020 B1**
(45) Veröffentlichungstag und Bekanntmachung des Hinweises auf die Patenterteilung: **18.08.1999**
(21) Anmeldenummer: 96810009.9
(22) Anmeldetag: 08.01.1996
(51) Int. Cl.: E03D 1/14

(54) **Spüleinrichtung in einem WC-Spülkasten**
Flushing device in a flushing tank
Dispositif de chasse dans un réservoir de chasse d'eau

(30) Priorität: 16.01.1995 CH 11995
(43) Veröffentlichungstag der Anmeldung: 17.07.1996
(73) Patentinhaber: GEBERIT TECHNIK AG, 8645 Jona (CH)
(72) Erfinder: Diethlem, Alois, CH-8857 Vorderthal (CH)
(74) Vertreter: Groner, Manfred

(56) Entgegenhaltungen:
- EP-A- 0 448 092
- EP-A- 0 715 033
- DE-A- 3 618 671

## Beschreibung

Die Erfindung betrifft eine Ablaufgarnitur sowie eine Spüleinrichtung in einem WC-Spülkasten gemäss Oberbegriff des Anspruchs 3.

Spüleinrichtungen und Ablaufgarnituren dieser Art sind bekannt und ermöglichen eine erhebliche Einsparung an Spülwasser. An einer weiten Verbreitung solcher Spüleinrichtungen und Ablaufgarnituren besteht deshalb ein starkes öffentliches Interesse. Die bisher bekannt gewordenen und in der Praxis eingesetzten Spüleinrichtungen sind in der Regel konstruktiv sehr aufwendig und bestehen aus vielen Einzelteilen. Die EP-A-0 715 033 bildet ein älteres Recht gemäss Artikel 54(3) EPÜ und offenbart eine Ablaufgarnitur in einer Spüleinrichtung für ein WC. Bei dieser Ablaufgarnitur wird im Fall einer Teilspülung der Gewichtskörper, der den Ventilkörper zum vorzeitigen Schliessen des Ventils belasten soll, mit einer Zugstange 3 angehoben, die über ein Kupplungsorgan 1 mit dem Gewichtskörper gekuppelt ist. Die Zugstange 3 und das Kupplungsorgan 1 sind nicht Teile des Gewichtskörpers. Die EP-A-0 448 092 zeigt eine Ablaufgarnitur und eine Spüleinrichtung, bei welcher der Ventilkörper in Ruhestellung mit einem Gewichtskörper verbunden ist. Im Fall einer Vollspülung wird der Gewichtskörper vom Ventilkörper getrennt. Im Fall einer Teilspülung wird hingegen der Gewichtskörper mit dem Ventilkörper angehoben.

Die deutsche Gebrauchsmusterschrift DE-U-92 15 972 zeigt eine Ablaufgarnitur, die ebenfalls eine Voll- oder Teilspülung ermöglicht. Diese arbeitet mit einem Hilfsventil und einem Zusatz-Hilfsventil sowie einer Entlastungskammer und ist ebenfalls sehr aufwendig ausgestaltet.

Schliesslich zeigt die DE-A-36 18 671 eine Spülvorrichtung in einem WC-Spülkasten, bei der zur Auslösung einer Teilspülung beim Anheben des Ventilkörpers mittels eines Steuerorgans ein am Schwimmergehäuse abgestütztes Gewicht mitgenommen wird.

Der Erfindung liegt die Aufgabe zugrunde, eine Spüleinrichtung sowie eine Ablaufgarnitur zu schaffen, die einen einfacheren Aufbau und eine kostengünstigere Ausführung ermöglichen.

Die Aufgabe ist bei einer gattungsgemässen Ablaufgarnitur gemäss Anspruch 1 gelöst. Eine erfindungsgemässe Spüleinrichtung ergibt sich aus Anspruch 3.

Bei der erfindungsgemässen Ablaufgarnitur wird somit dessen Gehäuse zur Steuerung des Schaltorgans eingesetzt. Das Armaturengehäuse übernimmt damit eine zusätzliche Aufgabe. Das Schaltorgan kann damit in einem Spülkasten so tief angeordnet werden, dass es sich bei gefülltem Spülkasten im Spülwasser befindet und dadurch gegen Kalkablagerungen weniger anfällig ist. Damit kann die Betriebssicherheit wesentlich verbessert werden. Das Schaltorgan lässt sich weitgehend im Gehäuse der Ablaufgarnitur integrieren, so dass ein sehr kompakter Aufbau realisierbar ist. Dies ist insbesondere bei einem sogenannten Unterputz-Spülkasten äusserst vorteilhaft, da in einem solchen vor allem im oberen Bereich sehr wenig Raum zur Verfügung steht.

Ein konstruktiv besonders einfacher und betriebssicherer Aufbau wird dann erreicht, wenn bei der erfindungsgemässen Spüleinrichtung das Schaltorgan bzw. das Verbindungsorgan dass ein sehr kompakter Aufbau realisierbar ist. Dies ist insbesondere bei einem sogenannten Unterputz-Spülkasten äusserst vorteilhaft, da in einem solchen vor allem im oberen Bereich sehr wenig Raum zur Verfügung steht.

Ein konstruktiv besonders einfacher und betriebssicherer Aufbau wird dann erreicht, wenn bei der erfindungsgemässen Spüleinrichtung das Schaltorgan bzw. das Verbindungsorgan eine Klinke aufweist. Diese kann dann insbesondere vom Gehäuse der Ablaufgarnitur angesteuert werden, um beim Anheben des Gewichtskörpers diesen am Ventilkörper einzuklinken. Zum Auslösen einer Teilspülung kann dann der Ventilkörper direkt am Gewichtskörper angehoben werden. Der Gewichtskörper ist dazu nach einer Weiterbildung der Erfindung mit einem nach oben ragenden Arm versehen, in den ein Zugelement eingreift. Dieses Zugelement kann ein Schwenkhebel sein, der eine von aussen bedienbare Taste besitzt. Beim Drücken der Taste greift dann das Zugelement direkt am Gewichtskörper an um diesen anzuheben. Das Ventilrohr wird mit dem Gewichtskörper mitgenommen. Beim Loslassen der Taste lastet der Gewichtskörper am Ventilkörper und zwingt diesen vor der vollständigen Entleerung des Spülkastens vorzeitig auf den Sitz des Ablaufventils.

Zum Anheben des Ventilkörpers ist nach einer Weiterbildung der Erfindung am Gewichtskörper ein Anschlag angeordnet, der mit dem Ventilkörper in Wirkverbindung ist um diesen anzuheben.

Nach einer Weiterbildung der Erfindung ist der Deckel der Ablaufgarnitur drehbar am Gehäuse der Ablaufgarnitur gelagert.Dies hat den Vorteil, dass die Ablaufgarnitur in jeder Drehstellung montiert werden kann. Dadurch wird eine automatische Montage der Spüleinrichtung bzw. der Ablaufgarnitur wesentlich vereinfacht.

Weitere vorteilhafte Merkmale ergeben sich aus den abhängigen Patentansprüchen, der nachfolgenden Beschreibung sowie der Zeichnung.

Ausführungsbeispiele der Erfindung werden nachfolgend anhand der Zeichnung näher erläutert. Es zeigen:
- Fig. 1: eine erfindungsgemässe Spüleinrichtung mit einer erfindungsgemässen Ablaufgarnitur sowie ein geschnittener Teil eines Spülkastens,
- Fig. 2: eine Variante der erfindungsgemässen Spüleinrichtung,
- Fig. 3: schematisch eine Draufsicht auf eine Betätigungsvorrichtung,
- Fig. 4: eine teilweise geschnittene Ansicht eines Gewichtskörpers,
- Fig. 5: eine weitere Ansicht des Gewichtskörpers,
- Fig. 6: eine Draufsicht auf den Gewichtskörper,
- Fig. 7: ein Schnitt durch den Gewichtskörper entlang der Linie VII-VII der Figur 4, und
- Fig. 8: ein stark vergrösserter Teil des Gewichtskörpers.

Wie die Figur 1 zeigt, ist ein Schwimmergehäuse 4 einer Ablaufgarnitur 1 an einem Ablaufstutzen 5 in einer Oeffnung 3 eines Spülkastens 2 befestigt. Zur Betätigung der Ablaufgarnitur 1 ist in einem hier nicht gezeigten oberen Bereich des Spülkastens 2 eine in Figur 3 schematisch gezeigte Betätigungsvorrichtung 33 angeordnet. Diese weist zwei Zugelemente 26 und 27 auf, die vorzugsweise unabhängig voneinander schwenkbar an einem Steg 28 des Spülkastens oder des Spülkastendeckels gelagert sind. Diese Elemente 26 und 27 weisen am einen Ende jeweils eine Taste 29 bzw. 30 auf, die von aussen zugänglich sind und zur Auslösung einer Spülung in der Regel von Hand zu betätigen sind. Das Zugelement 26 ist an dem der Taste 29 gegenüberliegenden Ende in eine Öse 14 eines Gewichtskörpers 13 eingesetzt. Beim Drücken der Taste 29 wird der Gewichtskörper 13 angehoben. Das andere Zugelement 27 greift mit dem der Taste 30 gegenüberliegenden Ende in eine Öse 24 eines Ventilkörpers 7 ein, der hier als Überlaufrohr ausgebildet ist. Beim Drücken der Taste 30 wird der Ventilkörper 7 angehoben. Zum Anheben des Gewichtskörpers 13 und des Ventilkörpers 7 können die Zugelemente 26 und 27 auch beispielsweise mittels eines Druckknopfes, wie er bei Keramikspülkästen üblich ist, betätigt werden. Denkbar sind auch andere Betätigungsvorrichtungen, mit denen wahlweise der Gewichtskörper 13 oder der Ventilkörper 7 angehoben werden können.

Beim Anheben des Ventilkörpers 7 mit dem Zugelement 27 wird ein am unteren Körper des Ventilkörpers 7 angeordneter Teller 9 von einem Ventilsitz 10 der Ablaufgarnitur 1 angehoben. Im Spülkasten 2 vorhandenes Wasser kann dann durch Fenster 6 des Gehäuses 4 durch den Stutzen 5 in eine hier nicht gezeigte WC-Schüssel fliessen. Der angehobene Ventilkörper 7 wird durch den Schwimmer 8 in an sich bekannter Weise schwimmend gehalten, bis der Spülkasten im wesentlichen vollständig entleert ist. Durch Drücken der Taste 30 wird somit eine sogenannte Vollspülung ausgelöst. Der Gewichtskörper 13 ist hierbei unbeteiligt. Der Ventilkörper 7 ist zusammengesetzt aus einem unteren Teil 38 und einem auf diesen aufgerasteten oberen, rohrförmigen Teil 25. Der Teil 25 bildet eine Verlängerung des Ventilkörpers 7 und kann zur Anpassung an die Höhe des Spülkastens durch einen solchen mit einer anderen Länge ersetzt werden. Der Teil 25 ist mit zwei angeformten Rastzungen 25a am unteren Teil 38 lösbar aufgerastet.

Zur Auslösung einer Teilspülung wird die Taste 29 betätigt und damit der Gewichtskörper 13 angehoben. Dieser Körper 13 ist an seinem unteren Ende mit angeformten Stelzen 17 auf einem Deckel 12 des Gehäuses 4 abgestützt und am Ventilkörper 7 verschieblich geführt. Ein oben offener Behälter 16 ist mit Wasser 34 gefüllt, welches bei teilweise geleertem Spülkasten ein zusätzliches Gewicht bildet. Unterhalb des Behälters 16 sind die genannten Stelzen 17 angeformt, die im Abstand zueinander gegenüberliegen und nach unten ragen. Wie die Figuren 5 und 7 zeigen, ist an den Stelzen 17 jeweils eine querverlaufende Wandung 17a angeformt, welche die Stelzen 17 verstärken und den Gewichtskörper 13 am Ventilrohr 7 stabilisieren. Ein nach unten versetzter Deckel 12, der mit einer Rastverbindung 31 am Gehäuse 4 drehbar befestigt ist, trägt den Gewichtskörper 13, der auf einer Oberseite 12a dieses Teils 12 abgestellt ist.

Der Deckel 12 ist mit einer Öffnung 12b versehen, in die ein Arm 21 einer Klinke 20 eingreift. Diese Klinke 20 ist an einem in Figur 8 gezeigten Lager 18 schwenkbar gelagert und bildet ein Verbindungs- oder Schaltorgan. Die Klinke 20 ist wie ersichtlich als einarmiger Hebel ausgebildet, der an seinem oberen Ende schwenkbar gelagert ist. Eine unterhalb der Schwenkachse S angeordnete, radial nach aussen gerichtete Nase 20a ist auf die Oberseite 12a aufgesetzt und hält den Arm 21 in der in Figur 1 gezeigten Stellung. Die Klinke 20 ist lösbar in eine Rastöffnung 18a (Figur 8) einer Stelze 17 eingerastet.

Wird zur Auslösung einer Teilspülung der Gewichtskörper 13 angehoben, so wird gleichzeitig der Ventilkörper 7 durch die Anlage wenigstens eines am Ventilkörper 7 angeformten Steges 32 an der seitlich vorstehenden Unterseite 25b einer Rastzunge 25a gleichzeitig ebenfalls angehoben. Die etwa am unteren Ende des Gewichtskörpers 13 angebrachte Klinke 20 wird gleichzeitig vom Deckel 12 abgehoben, wobei ein Rand 12c mit dem Arm 21 in Eingriff kommt und dieser den Arm 21 in Richtung des Pfeils 36 nach innen zum Ventilkörper 7 hin verschwenkt. Ein Absatz 22 des Arms 21 wird dadurch radial nach innen in eine Position bewegt, in welcher dieser über einer nach aussen ragenden Schulter 23 liegt. Dies ist die stabile Lage der Klinke 20, die bei angehobenem Gewichtskörper 13 beibehalten wird. Wie bei einer Vollspülung wird der Ventilteller 9 vom Ventilsitz 10 abgehoben und damit die Spülung ausgelöst. Durch den Schwimmer 8 wird wiederum am Ventilkörper 7 eine Auftriebskraft ausgeübt. Der Gewichtskörper 13 wird bei sinkendem Spülwasserniveau 37 zunehmend schwerer. Durch die an der Schulter 23 aufliegende Klinke 20 lastet das zunehmend grösser werdende Gewicht des Gewichtskörpers 13 auf dem Ventilkörper 7. Der Gewichtskörper 13 ist so ausgebildet, dass er nach einer vergleichsweise kurzen Zeit nach Auslösung der Spülung die Auftriebskraft des Schwimmers 8 überwindet und den Ventilkörper 7 vor der vollständigen Entleerung des Spülkastens 2 auf den Ventilsitz 10 zwingt und damit die Spülung unterbricht. Bei dieser Schliessbewegung trifft die Nase 20a der Klinke 20 auf die Fläche 12a auf und verschwenkt den Arm 21 wieder in die in Figur 1 gezeigte Position, in welcher der Absatz 22 sich radial neben der Schulter 23 befindet und somit der Ventilkörper 7 zur Auslösung einer Vollspülung ohne Gewichtskörper 13 angehoben werden kann. Nach Beendigung der Spülung wird der Spülkasten in bekannter Weise durch ein hier nicht gezeigtes Einlaufventil wieder auf das in Figur 1 angedeutete Niveau 37 aufgefüllt. Die Spüleinrichtung ist damit für eine wahlweise Teil- oder Vollspülung wieder bereit.

Die Ausführung nach Figur 2 ist ähnlich wie diejenige gemäss Figur 1 aufgebaut und funktioniert auch ähnlich. Sie ist jedoch weniger hoch und für einen Aufputz-Spülkasten vorgesehen. Die Betätigungsvorrichtung kann gleich wie die in Figur 3 gezeigte Vorrichtung 33 ausgebildet sein. Das Zugelement 26 ist dann mit einem Gewichtskörper 113 verbunden, an dem ein nach oben ragender Arm 115 angeformt ist. Über einem Behälter 116, der sich bei gefülltem Spülkasten 102 unterhalb des Spülwasserniveaus 37 befindet, ist ein Steg 141 angeformt, der an einem vorstehenden Ansatz 140 eines Ventilkörpers 107 einen Anschlag bildet. Beim Anheben des Gewichtskörpers 113 mit dem Zugelement 26 wird damit gleichzeitig der Ventilkörper 107 angehoben. Die an einer Oberseite 111a eines Deckels 111 aufliegende Nase 120a einer Klinke 120 wird vom Deckel 111 abgehoben, wonach der Arm 121 in Richtung des Pfeiles 136 verschwenkt wird und dieser den Gewichtskörper 113 bei angehobenem Ventilkörper 107 an einer Schulter 123 abstützt. Die Schulter 123 ist wie bei der Ausführung gemäss Figur 1 innerhalb des Gehäuses 104 angeordnet. Der Deckel 111 ist wie der Deckel 12 mit einer Rastvorrichtung 131 am Gehäuse 104 drehbar befestigt. Die Rastvorrichtung 131 ist so ausgebildet, dass der Deckel 111 auf dem Gehäuse 104 frei drehbar ist. Dies gilt auch für den Deckel 12. Der Gewichtskörper 113 ist somit in jeder Position um die Achse A des Ventilkörpers 107 drehbar und kann dadurch genau auf das Zugelement 26 ausgerichtet werden. Denkbar ist auch eine Ausführung, bei welcher die Funktion des Steges 141 durch die Klinke 120 übernommen wird. Ebenfalls denkbar ist eine Ausführung, bei der ein weiteres Schaltelement vorgesehen ist, welches die Funktion des Steges 141 übernimmt. Wie ersichtlich ist der Ventilkörper 107 weitgehend wie üblich ausgebildet und nicht durch irgendwelche Schaltelemente oder sonstige Teile, welche sein Gewicht erhöhen würden belastet. Der Auftrieb des Schwimmers 108 kann damit minimal und das Schwimmergehäuse 104 entsprechend schlank ausgebildet sein. Dies ist insbesondere für eng gebaute Unterputz-Spülkästen wesentlich.

## Patentansprüche

1. Ablaufgarnitur (1, 101) mit einem Gehäuse (4, 104), einem in diesem gelagerten Ventilkörper (7, 107), einem Gewichtskörper (13, 113), der im Fall einer Teilspülung mit dem Ventilkörper (7, 107) anzuheben ist und einer Kupplungsvorrichtung, die bei angehobenem Ventilkörper (7, 107) den Gewichtskörper (13, 113) am Ventilkörper auflastet, um diesen nach Auslösung eines Spülvorganges gegen die Auftriebskraft eines Schwimmers (8, 108) vorzeitig in die Schliessposition zu bringen, wobei die Kupplungsvorrichtung ein in einem unteren Bereich des Gewichtskörpers (13, 113) an diesem gelagertes Schaltorgan (20, 120) aufweist und an dem Gehäuse (4, 104) Mittel (12) angeordnet sind, die mit dem Schaltorgan (20, 120) derart zusammenwirken, dass beim Anheben des Gewichtskörpers (13, 113) mittels eines mit diesem verbundenen Zugelements (26) das Schaltorgan (20, 120) den Gewichtskörper (13 113) mit dem Ventilkörper (7, 107) verbindet, und wobei das Zugelement (26) mit einem nach oben ragenden Arm (15, 115) des Gewichtskörpers (13, 113) verbunden ist.

2. Ablaufgarnitur nach Anspruch 1, dadurch gekennzeichnet, dass der Ventilkörper (7, 107) innerhalb des Gehäuses eine Schulter (23, 123) und das Schaltorgan (20, 120) einen in das Gehäuse (4, 104) eingreifenden Arm (21, 121) aufweist, der beim Anheben des Gewichtskörpers zur Schulter (23, 123) hin bewegt wird.

3. Spüleinrichtung in einem WC-Spülkasten, mit einer Betätigungseinrichtung (33), mit der zur wahlweisen Auslösung einer Voll- oder Teilspülung ein Ventilkörper (7, 107) einer Ablaufgarnitur (1, 101) anzuheben ist, dadurch gekennzeichnet, dass sie eine Ablaufgarnitur gemäss Anspruch 1 aufweist.

4. Spüleinrichtung nach Anspruch 3, dadurch gekennzeichnet, dass das Schaltorgan (20, 120) eine Klinke (19, 119) aufweist.

5. Spüleinrichtung nach Anspruch 3 oder 4, dadurch gekennzeichnet, dass das Schaltorgan (20, 120) zu seiner Ansteuerung mit dem Gehäuse (4, 104) der Ablaufgarnitur (1, 101) wirkverbunden ist.

6. Spüleinrichtung nach einem der Ansprüche 3 bis 5, dadurch gekennzeichnet, dass das Schaltorgan (20, 120) zu seiner Ansteuerung mit einem Deckel (12, 111) der Ablaufgarnitur (1, 101) wirkverbunden ist.

7. Spüleinrichtung nach Anspruch 6, dadurch gekennzeichnet, dass der Deckel (12, 111) an der Ablaufgarnitur (1, 101) drehbar gelagert ist.

8. Spüleinrichtung nach einem der Ansprüche 3 bis 7, dadurch gekennzeichnet, dass das Schaltorgan (20, 120) einen Arm (21, 121) aufweist, der beim Anheben des Gewichtskörpers (13, 113) verschwenkt wird und bei angehobenem Ventilkörper den Gewichtskörper am Ventilkörper abstützt.

9. Spüleinrichtung nach Anspruch 8, dadurch gekennzeichnet, dass der Arm (21, 121) den Gewichtskörper (13, 113) an einer Schulter (23, 123) des Ventilkörpers (7, 107) abstützt.

10. Spüleinrichtung nach Anspruch 3 bis 9, dadurch gekennzeichnet, dass das Schaltorgan (20, 120) ein Steuerelement (20a, 120a) aufweist, das am Ende einer Teilspülung mit dem Gehäuse (4, 104) der Ablaufgarnitur (1, 101) zum Entkuppeln des Schaltorgans (20, 120) zusammenwirkt.

11. Spüleinrichtung nach Anspruch 3 bis 10, dadurch gekennzeichnet, dass am Gewichtskörper (13, 113) zum Anheben des Ventilkörpers (7, 107) ein Anschlag (32, 141) angeordnet ist.

12. Spüleinrichtung nach einem der Ansprüche 3 bis 11, dadurch gekennzeichnet, dass der Gewichtskörper (13, 113) einen nach oben ragenden Arm (15, 115) aufweist, in den an einem oberen Ende das Zugelement (26) eingreift.

13. Spüleinrichtung nach einem der Ansprüche 3 bis 12, dadurch gekennzeichnet, dass das Schaltorgan (20, 120) eine am unteren Ende des Gewichtskörpers (13, 113) gelagerte Klinke (19, 119) aufweist, die beim Anheben des Gewichtskörpers selbsttätig durch das Gehäuse (4, 104) der Ablaufgarnitur (1, 101) in eine mit dem Ventilkörper (7, 107) wirkverbundene Stellung bewegt wird und die beim Absenken des Gewichtskörpers (13, 113) durch das Gehäuse (4, 104) der Ablaufgarnitur selbsttätig zurückgestellt wird.

14. Spüleinrichtung nach einem der Ansprüche 3 bis 11, dadurch gekennzeichnet, dass der Gewichtskörper (13, 113) an seinem unteren Ende unterhalb eines Behälters (16, 116) zwei nach unten ragende Stelzen (17) aufweist.

15. Spüleinrichtungen nach einem der Ansprüche 3 bis 14, dadurch gekennzeichnet, dass die Betätigungsvorrichtung (33) zwei Zugelemente (26, 27) besitzt, wobei das eine Zugelement (27) mit dem oberen Ende des Ventilkörpers (7, 107) verbunden ist.

16. Spüleinrichtung nach einem der Ansprüche 3 bis 15, dadurch gekennzeichnet, dass der Gewichtskörper (13, 113) mit dem Schaltorgan (20, 120) eine Einheit bildet, die im Ruhezustand am Gehäuse (4, 104) der Ablaufgarnitur (1, 101) abgestützt ist und zur Steuerung des Schaltorgans (20, 120) mit diesem wirkverbunden ist.

## Claims

1. Discharge equipment (1, 101) having a housing (4, 104), a valve body (7, 107) supported in this housing and a weight body (13, 113) which has to be raised with the valve body (7, 107) in the case of partial flushing and having a coupling appliance which, when the valve body (7, 107) is raised, loads the weight body (13, 113) onto the valve body in order to bring the latter prematurely into the closed position against the lifting force of a float (8, 108) after initiation of a flushing procedure, the coupling appliance having a switching element (20, 120) in the lower region of the weight body (13, 113) and supported on the latter and means (12) being arranged on the housing (4, 104), which means (12) interact with the switching element (20, 120) in such a way that, when the weight body (13, 113) is raised by means of a tractive element (26) connected to it, the switching element (20, 120) connects the weight body (13, 113) to the valve body (7, 107), the tractive element (26) being connected to an upwardly protruding arm (15, 115) of the weight body (13, 113).

2. Discharge equipment according to Claim 1, characterised in that the valve body (7, 107) has a shoulder (23, 123) within the housing and the switching element (20, 120) has an arm (21, 121) engaging in the housing (4, 104), which arm (21, 121) is moved towards the shoulder (23, 123) when the weight body is raised.

3. Flushing device in a WC flush cistern, having an actuation device (33) by means of which a valve body (7, 107) of discharge equipment (1, 101) has to be raised for the selective initiation of full or partial flushing, characterised in that it has discharge equipment in accordance with Claim 1.

4. Flushing device according to Claim 3, characterised in that the switching element (20, 120) has a latch (19, 119).

5. Flushing device according to Claim 3 or 4, characterised in that the switching element (20, 120) is, for its activation, effectively connected to the housing (4, 104) of the discharge equipment (1, 101).

6. Flushing device according to one of Claims 3 to 5, characterised in that the switching element (20, 120) is, for its activation, effectively connected to a cover (12, 111) of the discharge equipment (1, 101).

7. Flushing device according to Claim 6, characterised in that the cover (12, 111) is rotatably supported on the discharge equipment (1, 101).

8. Flushing equipment according to one of Claims 3 to 7, characterised in that the switching element (20, 120) has an arm (21, 121) which is pivoted, when the weight body (13, 113) is raised, and supports the weight body on the valve body when the valve body is raised.

9. Flushing device according to Claim 8, characterised in that the arm (21, 121) supports the weight body (13, 113) on a shoulder (23, 123) of the valve body (7, 107).

10. Flushing device according to Claims 3 to 9, characterised in that the switching element (20, 120) has a control element (20a, 120a) which interacts with the housing (4, 104) of the discharge equipment (1, 101) at the end of partial flushing in order to decouple the switching element (20, 120).

11. Flushing device according to Claims 3 to 10, characterised in that a stop (32, 141) is arranged on the weight body (13, 113) for raising the valve body (7, 107).

12. Flushing device according to one of Claims 3 to 11, characterised in that the weight body (13, 113) has an arm (15, 115) which protrudes upwards and in which the tractive element (26) engages at an upper end.

13. Flushing device according to one of Claims 3 to 12, characterised in that the switching element (20, 120) has a latch (19, 119) supported on the lower end of the weight body (13, 113), which latch is automatically moved by the housing (4, 104) of the discharge equipment (1, 101) into a position of effective connection with the valve body (7, 107) when the weight body is raised and which latch is automatically returned by the housing (4, 104) of the discharge equipment when the weight body (13, 103) is lowered.

14. Flushing device according to one of Claims 3 to 11, characterised in that the weight body (13, 113) has two struts (17) protruding downwards at its lower end underneath a container (16, 116).

15. Flushing devices according to one of Claims 3 to 14, characterised in that the actuation appliance (33) has two tractive elements (26, 27), one tractive element (27) being connected to the upper end of the valve body (7, 107).

16. Flushing device according to one of Claims 3 to 15, characterised in that the weight body (13, 113) forms a unit with the switching element (20, 120), which element is supported in the rest condition on the housing (4, 104) of the discharge equipment (1, 101) and is effectively connected to the switching element (20, 120) for the control of the latter.

## Revendications

1. Organe de vidage (1, 101) comportant un boîtier (4, 104), un corps de soupape (7, 107) monté dans ce boîtier, un corps formant poids (13, 113), qui dans le cas d'une opération de chasse partielle doit être soulevé avec le corps de soupape (7, 107), et un dispositif d'accouplement qui, lorsque le corps de soupape (7, 107) est soulevé, repousse le corps formant poids (13, 113) sur le corps de soupape de manière à amener ce dernier prématurément dans la position fermée après le déclenchement d'une opération de chasse, à l'encontre de la force ascensionnelle d'un flotteur (8, 108), et dans lequel le dispositif d'accouplement comporte un organe de commutation (20, 120) monté sur le corps formant poids (13, 113) dans une partie inférieure de ce dernier, tandis que sur le boîtier (4, 104) sont disposés des moyens (12), qui coopèrent avec l'organe de commutation (20, 120) de telle sorte que, lors du soulèvement du corps formant poids (13, 113) à l'aide d'un élément de traction (26) relié à ce corps, l'organe de commutation (20, 120) relie le corps formant poids (13, 113) au corps de soupape (7, 107), et dans lequel l'élément de traction (26) est relié à un bras (15, 115), qui fait saillie vers le haut, du corps formant poids (13, 113).

2. Organe de vidage selon la revendication 1, caractérisé en ce que le corps de soupape (7, 107) comporte un épaulement (23, 123) à l'intérieur du boîtier et que l'organe de commutation (20, 120) possède un bras (21, 121) qui s'engage dans le boîtier (4, 104) et qui est déplacé en direction de l'épaulement (23, 123) lors du soulèvement du corps formant poids.

3. Dispositif de chasse dans un réservoir de chasse d'eau de W.C., comportant un dispositif d'actionnement (33), au moyen duquel, pour déclencher au choix une opération de chasse complète ou partielle, un corps de soupape (7, 107) d'un organe de vidage (1, 101) doit être soulevé, caractérisé en ce qu'il comporte un organe de vidage selon la revendication 1.

4. Dispositif de chasse selon la revendication 3, caractérisé en ce que l'organe de commutation (20, 120) comporte un cliquet (19,119).

5. Dispositif de chasse selon la revendication 3 ou 4, caractérisé en ce que l'organe de commutation (20, 120) est relié d'une manière active, pour sa commande, au boîtier (4, 104) de l'organe de vidage (1, 101).

6. Dispositif de chasse selon l'une des revendications 3 à 5, caractérisé en ce que l'organe de commutation (20, 120) est relié selon une liaison active, pour sa commande, à un couvercle (12, 111) de l'organe de vidage (1, 101).

7. Dispositif de chasse selon la revendication 6, caractérisé en ce que le couvercle (12, 111) est monté de manière à pouvoir tourner sur l'organe de vidage (1, 101).

8. Dispositif de chasse selon l'une des revendications 3 à 7, caractérisé en ce que l'organe de commutation (20, 120) comporte un bras (21, 121), qui pivote lors du soulèvement du corps formant poids (13, 113) et, lorsque le corps de soupape est soulevé, supporte le corps formant poids sur le corps de soupape.

9. Dispositif de chasse selon la revendication 8, caractérisé en ce que le bras (21, 121) supporte le corps formant poids (13, 113) sur un épaulement (23, 123) du corps de soupape (7, 107).

10. Dispositif de chasse selon les revendications 3 à 9, caractérisé en ce que l'organe de commutation (20, 120) comporte un élément de commande (20a, 120a) qui, à la fin d'une opération de chasse partielle, coopère avec le boîtier (4, 104) de l'organe de vidage (1, 101) pour désaccoupler l'organe de commutation (20, 120).

11. Dispositif de chasse selon les revendications 3 à 10, caractérisé en ce qu'une butée (32, 141) est disposée sur le corps formant poids (13, 113) pour soulever le corps de soupape (7, 107).

12. Dispositif de chasse selon les revendications 3 à 11, caractérisé en ce que le corps formant poids (13, 113) possède un bras (15, 115) qui fait saillie vers le haut et dans une extrémité supérieure duquel s'engage l'élément de traction (26).

13. Dispositif de chasse selon l'une des revendications 3 à 12, caractérisé en ce que l'organe de commutation (20, 120) comporte un cliquet (19, 119), qui est monté sur l'extrémité inférieure du corps formant poids (13, 113) et qui, lors du soulèvement du corps formant poids, est amené automatiquement par le boîtier (4, 104) de l'organe de vidage (1, 101) dans une position qui est reliée d'une manière active au corps de soupape (7, 107) et qui est ramenée automatiquement à l'état initial lors de l'abaissement du corps formant poids (13, 113) par le boîtier (4, 104) de l'organe de vidage.

14. Dispositif de chasse selon l'une des revendications 3 à 11, caractérisé en ce que le corps formant poids (13, 113) comporte au niveau de son extrémité inférieure, au-dessous d'un réservoir (16, 116), deux tiges (17) qui font saillie vers le bas.

15. Dispositif de chasse selon l'une des revendications 3 à 14, caractériséen ce que le dispositif d'actionnemnet (33) comporte deux éléments de traction (26, 27), un élément de traction (27) étant relié à l'extrémité supérieure du corps de soupape (7, 107).

16. Dispositif de chasse selon l'une des revendications 3 à 15, caractérisé en ce que le corps formant poids (13, 113) forme, avec l'organe de commutation (20, 120), une unité qui, à l'état de repos, prend appui sur le boîtier (4, 104) de l'organe de vidage (1, 101) et est relié d'une manière active à l'organe de commutation (20, 120) pour la commande de ce dernier.
